# EUROPÄISCHE PATENTANMELDUNG

(11) **EP 4 273 825 A1**
(43) Veröffentlichungstag der Anmeldung: **08.11.2023**
(21) Anmeldenummer: 23168951.4
(22) Anmeldetag: 20.04.2023
(51) Int. Cl.: G08B 13/14

(54) **VERFAHREN UND VORRICHTUNG ZUM BEWERTEN EINER BEWEGUNG EINES FAHRRADS**

(30) Priorität: 04.05.2022 DE 102022204404
(71) Anmelder: Robert Bosch GmbH, 70442 Stuttgart (DE)
(72) Erfinder: Traeff, Gustav, 22363 Lund (SE); Andren, Jakob, 22363 Lund (SE)

(57) **Zusammenfassung**

Die vorliegende Erfindung betrifft ein Verfahren (100) zum Bewerten einer Bewegung eines Fahrrades (1), umfassend: Erfassen (101) einer Bewegung des Fahrrades (1) in drei Dimensionen; Berechnen (102) eines Indikators, dessen Wert abhängig davon ist, zu welchem Grad die erfasste Bewegung des Fahrrades (1) eine korrelierte Bewegung ist; und Ermitteln (103), ob eine Bewegung von Interesse durch das Fahrrad (1) erfolgt ist, basierend auf dem berechneten Wert des Indikators.

## Beschreibung

### Stand der Technik

Die vorliegende Erfindung betrifft ein Verfahren und eine Vorrichtung zum Bewerten einer Bewegung eines Fahrrades.

Bei Fahrrädern wird eine Bewegung des Fahrrades oftmals mittels eines Bewegungssensors erfasst oder gemessen. Als solcher Bewegungssensor wird beispielsweise ein dreiachsiges Gyroskop verwendet. Die Bewegung des Fahrrades wird dafür für unterschiedliche Zwecke bewertet. Dabei ist es oftmals notwendig, eine Bewegung des Fahrrades von einem von dem Sensor ausgegebenen Rauschen zu unterscheiden, welches beispielsweise durch ungewollte Berührung des Fahrrades oder ein Wackeln des Fahrrades verursacht werden.

Insbesondere ist es erstrebenswert, erlaubte Bewegungen des Fahrrades von unerlaubten Bewegungen des Fahrrades zu unterscheiden, wodurch beispielsweise eine Diebstahlerkennung ermöglicht ist. Dabei ist es insbesondere wichtig, ungewollte Bewegungen des Fahrrades zu erkennen, welche beispielsweise dann verursacht werden, wenn eine Person versehentlich gegen das Fahrrad stößt oder das Fahrrad an seiner aktuellen Position bewegt, beispielsweise um ein weiteres Fahrrad aus einem angrenzenden Fahrradständer zu bewegen.

### Offenbarung der Erfindung

Die erfindungsgemäße Verfahren zum Bewerten einer Bewegung eines Fahrrads umfasst ein Erfassen einer Bewegung des Fahrrades in drei Dimensionen, ein Berechnen eines Indikators, dessen Wert abhängig davon ist, zu welchem Grad die erfasste Bewegung des Fahrrades eine korrelierte Bewegung ist, und ein Ermitteln, ob eine Bewegung von Interesse durch das Fahrrad erfolgt ist, basierend auf dem berechneten Wert des Indikators.

Das Erfassen der Bewegung des Fahrrades in drei Dimensionen erfolgt insbesondere mittels eines Bewegungssensors, insbesondere mittels eines gyroskopischen Sensors. Der Bewegungssensor ist dazu eingerichtet, eine Beschleunigung oder Geschwindigkeit einer Bewegung des Fahrrades entlang dreier orthogonal zueinander stehenden Achsen zu erfassen, wobei lineare Bewegungen entlang der Achsen oder Winkelbewegungen um die Achsen erfasst werden. Der Bewegungssensor ist dazu an dem Fahrrad angeordnet. Die Bewegung oder Beschleunigung des Fahrrades wird dabei insbesondere über einen zeitlichen Verlauf hinweg erfasst.

Die Bewegung wird bevorzugt durch eine Rotationsgeschwindigkeit beschrieben, die durch einen gyroskopischen Sensor erfasst wird.

Es erfolgt ein Berechnen eines Indikators, dessen Wert abhängig davon ist, zu welchem Grad die erfasste Bewegung des Fahrrades eine korrelierte Bewegung, insbesondere eine korrelierte Rotation oder Drehung des Fahrrades, ist. Es wird somit ein Grad einer Korrelation der Bewegung des Fahrrades ermittelt. Eine Bewegung wird dann als korrelierte Bewegung bezeichnet, wenn diese vorhersehbare oder vorhersagbare Bewegungsabläufe umfasst. So wird eine Bewegung des Fahrrades insbesondere dann als eine korrelierte Bewegung angesehen wird, wenn einzelne aufeinander folgende Bewegungsschritte korreliert, also ähnlich zueinander sind. Mit anderen Worten bedeutet dies, dass der Grad der Korrelation beschreibt, zu welchem Grad eine Bewegung sich in ihrem zeitlichen Verlauf zufällig verändert. Auch wird eine Bewegung dann als korrelierte Bewegung angesehen, wenn einzelne orthogonal zueinander ausgerichtete Bewegungskomponenten der Bewegung ähnlich zueinander sind. So führt beispielsweise ein Tragen des Fahrrades zu einem geringen Grad der Korrelation, da das Fahrrad dabei zufällig in unterschiedliche Richtungen bewegt wird. Im Gegensatz dazu führt ein zufälliges anstoßen des Fahrrades zu einem vergleichsweise hohen Grad der Korrelation, da das Fahrrad dabei lediglich in eine einzige Richtung angestoßen wird und die orthogonal zueinander ausgerichteten Bewegungskomponenten der Bewegung gleichzeitig ausschlagen werden und somit ähnlich zueinander sind. Die einzige Richtung ist dabei auch dadurch festgelegt, dass das Fahrrad durch seinen Bodenkontakt in der Bewegung eingeschränkt ist.

Der Indikator beschreibt, wie groß ein Grad der Korrelation ist. Das bedeutet insbesondere, dass der Indikator anzeigt, in welchem Maße einzelne Bewegungsschritte aus einer Bewegung des Fahrrades abhängig voneinander oder ähnlich zueinander sind. Der Indikator ist somit dazu geeignet, eine Korrelation einer Bewegung des Fahrrades in ihrem zeitlichen Verlauf anzuzeigen. Es wird durch den Indikator somit auch angezeigt, zu welchem Grad die erfasste Bewegung zufällig ist.

Es erfolgt ein Ermitteln, ob eine Bewegung von Interesse durch das Fahrrad erfolgt ist, basierend auf dem berechneten Wert des Indikators. Der Indikator ist ein zuverlässiger Indikator dafür, ob das Fahrrad nur einer lokalen Anregung ausgesetzt war, beispielsweise einem versehentlichen Anstoßen des Fahrrades, oder ob das Fahrrad von seinem Standort weg bewegt wurde. Durch ein entsprechendes Bewerten des Indikators kann somit auf eine Bewegung des Fahrrades geschlossen werde oder eine Wahrscheinlichkeit für eine vorliegende Bewegung geschlossen werden. Durch das Verfahren wird es somit ermöglicht zu erkennen, ob das Fahrrad von seinem aktuellen Standort weg bewegt wird.

Die Unteransprüche zeigen bevorzugte Weiterbildungen der Erfindung.

Bevorzugt ist die Bewegung dann eine korrelierte Bewegung, wenn diese eine Bewegung um eine Rotationsachse ist. Es erfolgt somit ein Berechnen eines Indikators, dessen Wert abhängig davon ist, zu welchem Grad die erfasste Bewegung des Fahrrades eine Bewegung um eine Rotationsachse ist. Die Rotationsachse ist dabei insbesondere eine Rotationsachse des Fahrrades, welche bevorzugt entlang einer Längsachse des Fahrrades gerichtet ist und weiter bevorzugt durch zwei Kontaktpunkte des Fahrrades zwischen den Rädern des Fahrrades und dem Boden definiert ist. So erfolgt insbesondere dann eine Bewegung um eine Rotationsachse, wenn die Bewegung durch ein ungewolltes Berühren des Fahrrades verursacht wird. In diesem Falle befindet sich das Fahrrad mit beiden Reifen am Boden und wird somit in einer Drehbewegung um die beiden Lagerpunkte bewegt. Dadurch, dass die Bewegung um die Rotationsachse erfolgt, erfolgt keine Drehbewegung um die Querachse des Fahrrades, es erfolgt also eine Bewegung mit eingeschränktem Freiheitsgrad, was zu einer erhöhten Grad der Korrelation in der Bewegung führt.

Bevorzugt wird bei dem Ermitteln, ob eine Bewegung von Interesse erfolgt ist, basierend auf dem Indikator eine Bewegung von Interesse erkannt, wenn der Indikator einen Grad für die Korrelation der Bewegung angibt, der kleiner als ein Schwellenwert ist, und es wird eine Bewegung von geringem Interesse erkannt, wenn der Indikator einen Grad für die Korrelation der Bewegung angibt, der größer als ein Schwellenwert ist. Eine Bewegung von Interesse ist dabei eine Bewegung, bei der das Fahrrad von seinem aktuellen Standort weg bewegt wird. Eine Bewegung von geringem Interesse ist dabei eine Bewegung, bei der das Fahrrad an seinem aktuellen Standort verbleibt, jedoch lokal bewegt wird. Ist die Bewegung eine korrelierte Bewegung, so kann davon ausgegangen werden, dass das Fahrrad mit beiden Rädern auf dem Boden steht, und somit lediglich um einen Winkel gekippt wird. Wird das Fahrzeug jedoch zugleich bewegt, beispielsweise indem dieses gerollt oder getragen wird, so wird auch eine weitere Bewegung erfolgen, die nicht um diese Rotationsachse erfolgt, da bei einer solchen Bewegung typischerweise eine Bewegung um eine weitere Rotationsachse erfolgt. So wird das Fahrrad bei einem Stillstand und einer ungewollten Bewegung typischerweise nur nach rechts und links um eine Längsachse gekippt. Wird das Fahrrad jedoch bewegt, so wird das Fahrrad auch von vorne nach hinten um eine Querachse gekippt. Insbesondere bei einem Tragen des Fahrrades erfolgt eine sehr unkorrelierte Bewegung, die an eine zufällige Bewegung angenähert ist.

Es erfolgt beispielsweise ein Einstufen der Bewegung als eine Bewegung von Interesse oder eine Bewegung von geringem Interesse, abhängig von dem berechneten Wert des Indikators. Dabei sind ungerichtete Bewegungen des Fahrrads bevorzugt Bewegungen von geringem Interesse, da diese beispielsweise bei einem Diebstahl typischerweise nicht auftreten. Umgekehrt sind gerichtete Bewegungen des Fahrrads bevorzugt Bewegungen von Interesse, da diese typischerweise bei einem Bewegen des Fahrrades bei einem Diebstahl auftreten. Das bedeutet, dass eine erfasste Bewegung des Fahrrades bevorzugt in zumindest eine von zwei Gruppen eingestuft wird. Die weitere Interpretation der Bewegung im Sinne von "erlaubt" oder "unerlaubt" ist dabei grundsätzlich frei wählbar. Im Rahmen einer Diebstahlserkennung ist es jedoch vorteilhaft, wenn ein Signal bereitgestellt wird, wenn die Bewegung von Interesse und somit als unerlaubte Bewegung eingestuft wurde, beispielsweise um einen Alarm oder Hinweis auszulösen. Die Einstufung der Bewegung erfolgt abhängig von dem berechneten Wert des Indikators. Somit wird die Bewegung in unterschiedliche Kategorien eingestuft, abhängig davon, ob die Bewegung eine korrelierte Bewegung oder eine unkorrelierte Bewegung ist. Eine Bewegung von Interesse ist bevorzugt eine unerlaubte Bewegung und ist dabei insbesondere eine solche Bewegung, welche nicht zu einer Fortbewegung des Fahrrades von einem aktuellen Standpunkt führt. Eine Bewegung von geringem Interesse ist bevorzugt eine erlaubte Bewegung und ist dabei insbesondere eine solche Bewegung, bei der das Fahrrad von seinem aktuellen Standpunkt wegbewegt wird. Es wird jedoch darauf hingewiesen, dass es abhängig von der Verwendung des Verfahrens unterschiedliche Definitionen geben kann, welche Bewegungen als erlaubte Bewegung und welche Bewegungen als unerlaubte Bewegung angesehen werden. Das Verfahren wird bevorzugt dann ausgeführt, wenn das Fahrrad abgestellt ist. Dabei ist das Fahrrad insbesondere gesperrt.

Abhängig davon, ob der Indikator mit steigender Korrelation ansteigt oder abfällt, kann der Indikator mit einem Schwellenwert verglichen werden, um eine Bewegung von Interesse von einer Bewegung von geringem Interesse zu unterscheiden. So führt beispielsweise eine hohe Korrelation der Bewegung zu einem niedrigen Wert des Indikators und eine vergleichsweise niedrige Korrelation der Bewegung zu einem vergleichsweise höheren Wert des Indikators. Dies führt dazu, dass für den Indikator ein besonders hoher Wert errechnet wird, und die Bewegung als Bewegung von Interesse und somit als nicht erlaubte Bewegung eingestuft werden kann, wenn der Indikator höher als ein Schwellenwert ist. Der Schwellenwert für das Einstufen der Bewegung als Bewegung von Interesse ist insbesondere der selbe Schwellenwert, der für das Einstufen der Bewegung als Bewegung von geringem Interesse verwendet wird. Abhängig davon, ob der Indikator über oder unter dem Schwellenwert liegt, wird eine erlaubte oder eine nicht erlaubte Bewegung erkannt bzw. die Bewegung als solche eingestuft.

Es gilt bevorzugt der folgende Zusammenhang: Eine niedriger Grad der Korrelation führt zu einem hohen Wert des Indikators und lässt auf eine Bewegung von Interesse schließen. In diesem Falle wird von einer rekursiven Kovarianzmatrix ein vergleichbar großer Raum aufgespannt. Ein hoher Grad der Korrelation führt zu einem niedrigen Wert des Indikators und lässt auf eine Bewegung von geringem Interesse schließen. In diesem Falle wird von einer rekursiven Kovarianzmatrix ein vergleichbar kleiner Raum aufgespannt.

Bevorzugt wird die Bewegung erst dann als Bewegung von Interesse erkannt, wenn der von dem Indikator angezeigte Grad für die Korrelation der Bewegung für einen vordefinierten Zeitraum den Schwellenwert unterschreitet. Somit führen kurze Peaks in einem Zeitlichen Verlauf des Indikators nicht zu Fehldetektionen.

Weiter bevorzugt wird bei dem Erfassen der Bewegung des Fahrrades in drei Dimensionen die Bewegung in einem dreidimensionalen Bewegungsvektor beschrieben, wobei der dreidimensionale Bewegungsvektor drei angulare Geschwindigkeiten beschreibt. Ein solcher Vektor kann von einer an dem Fahrrad angeordneten Sensoreinheit bereitgestellt werden. Bevorzugt werden in zeitlicher Abfolge dreidimensionale Bewegungsvektoren von der Sensoreinheit bereitgestellt, welche die Bewegung des Fahrrades in einem zeitlichen Verlauf beschreiben. Eine angulare Geschwindigkeit ist dabei eine Drehgeschwindigkeit um eine zugehörige Achse, wobei die drei angularen Geschwindigkeiten bevorzugt um drei orthogonal zueinander stehende Achsen erfasst und in dem dreidimensionalen Bewegungsvektor beschrieben werden.

Auch ist es vorteilhaft, wenn das Berechnen des Indikators ein Ermitteln einer rekursiven Kovarianzmatrix basierend auf dem dreidimensionalen Bewegungsvektor und ein Berechnen einer Determinante der rekursiven Kovarianzmatrix umfasst, wobei die Determinante als der Indikator verwendet wird. Durch die Kovarianzmatrix kann die Korrelation in der erfassten Bewegung beschrieben werden. So kann insbesondere ermittelt werden, ob die Bewegung in einer Ebene oder in unterschiedlichen Ebenen erfolgt. Somit wird durch die Determinante insbesondere dann ein geringer Wert beschreiben, wenn das Fahrrad stationär ist bzw. nur um eine Rotationsachse bewegt wird. Entsprechend wird durch die Determinante ein vergleichsweise großer Wert beschrieben, wenn das Fahrrad zusätzlich bewegt, beispielsweise geschoben oder getragen wird. Es wird somit ein rechnerischer Weg bereitgestellt, welcher auf eine Korrelation in der Bewegung des Fahrrades schließen lässt und von einer Recheneinheit in Echtzeit ausgeführt werden kann. Mit der Determinante wird die ermittelte Korrelation in einem einzelnen Wert zusammengefasst, der eine Bewertung ermöglicht, ob die Bewegung eine erlaubte oder eine unerlaubte Bewegung des Fahrrades ist. Es wird somit mittels der rekursiven Kovarianzmatrix und der Determinante die von dem Sensor erfasste Bewegung sowohl bewertet als auch in einen einzelnen Wert überführt, der darauf schließen lässt, ob die Bewegung des Fahrrades eine korrelierte Bewegung ist, bzw. zu welchem Grad die erfasste Bewegung des Fahrrades eine korrelierte Bewegung ist. Eine Kovarianzmatrix wird dann als rekursive Kovarianzmatrix bezeichnet, wenn diese aus dem dreidimensionalen Bewegungsvektor ermittelt wird, welcher zu unterschiedlichen Abtastzeitpunkten erfasst wird. Es wird durch die rekursive Kovarianzmatrix somit eine aktuelle Bewegung des Fahrrades als auch eine vergangene Bewegung des Fahrrades berücksichtigt. Mit anderen Worten wird der dreidimensionale Bewegungsvektor zu zumindest zwei unterschiedlichen Abtastzeitpunkten betrachtet, um die rekursive Kovarianzmatrix zu ermitteln. Insbesondere wird zum Generieren der rekursive Kovarianzmatrix in einer Iteration k eine in einer zuvor ausgeführten Iteration k-1 ermittelte Kovarianzmatrix verwendet.

Bevorzugt umfasst das Berechnen des Indikators ein Ermitteln eines auf einen Zielwert angepassten Bewegungsvektors aus dem dreidimensionalen Bewegungsvektor, wobei das Ermitteln der rekursiven Kovarianzmatrix basierend auf dem angepassten Bewegungsvektor erfolgt. Das bedeutet, dass ein Betrag des Bewegungsvektors auf den Zielwert angepasst wird. Der Betrag wird an den Zielwert angepasst, indem dieser dem Zielwert angenähert und auf diesen Begrenzt wird. Dies führt dazu, dass der Bewegungsvektor innerhalb einer vorgegebenen Weite limitiert wird. Somit werden Bewegungsvektoren mit einem besonders hohen Betrag in ihrem Betrag derart verringert, dass diese keinen zu großen Einfluss auf den Indikator haben. Es haben somit stärkere Bewegungen eine geringere Wichtung als vergleichsweise schwächere Bewegungen, um falsche Bewegungsdetektionen zu vermeiden. So wird beispielsweise erreicht, dass ein heftiges Anstoßen des Fahrrades nicht als unkorrelierte Bewegung betrachtet wird, obwohl dies eine Bewegung um die Rotationsachse ist. Gleichzeitig wird erreicht, dass ein vorsichtiges Tragen oder Schieben des Fahrrades dennoch als unkorrelierte Bewegung erkannt wird, da beispielsweise erfasste Bewegungen um die Querachse verstärkt werden.

Es wird somit ein sogenanntes Clamping für den Bewegungsvektor ausgeführt. Es wird ein Einfluss des Betrags der Bewegungsvektoren reduziert und ein Einfluss der Ausrichtung des Bewegungsvektors bzw. von dem Verlauf der durch den Bewegungsvektor beschriebenen Bewegung vergrößert.

Auch ist es vorteilhaft, wenn der angepasste Bewegungsvektor basierend auf der folgenden Formel aus dem dreidimensionalen Bewegungsvektor berechnet wird: $\vec{v} = \frac{\vec{x}}{\sqrt{1 + \vec{x} ⋅ \frac{\vec{x}}{{b}^{2}}}} ,$ wobei *̅x̅*̅ der dreidimensionalen Bewegungsvektor ist, *̅v̅*̅ der angepasste Bewegungsvektor ist, und b ein konfigurierbarer Wert ist, der den Zielwert definiert.

Auch ist es vorteilhaft, wenn die rekursive Kovarianzmatrix basierend auf der folgenden Formel berechnet wird: ${cov}_{k} = \left(1-a\right) ∗ {cov}_{k - 1} + a ∗ {\vec{v}}_{k} ⊗ {\vec{v}}_{k}$ wobei covₖ die rekursive Kovarianzmatrix für eine k-te Iteration ist, covₖ₋₁ die rekursive Kovarianzmatrix für eine (k-1)-te Iteration ist, *v̅ₖ* der angepasste Bewegungsvektor für die k-te Iteration, und a eine konfigurierbare Filterkonstante ist.

Sowohl der für den Zielwert konfigurierbare Wert b als auch der für die Filterkonstante konfigurierbare Wert a ermöglichen eine Anpassung der Berechnung an ein individuelles System.

Eine Vorrichtung zum Bewerten einer Bewegung des Fahrrades, welche dazu eingerichtet ist das erfindungsgemäße Verfahren auszuführen, weist alle Vorteile des Verfahrens auf.

### Kurze Beschreibung der Zeichnungen

Nachfolgend werden Ausführungsbeispiele der Erfindung unter Bezugnahme auf die begleitende Zeichnung im Detail beschrieben. In der Zeichnung ist:
- Figur 1: ein Ablaufdiagramm eines erfindungsgemäßen Verfahrens zum Bewerten einer Bewegung eines Fahrrades,
- Figur 2: eine schematische Darstellung eines Fahrrades mit einer erfindungsgemäßen Vorrichtung zum Bewerten einer Bewegung eines Fahrrades,
- Figur 3: ein Diagramm, welches einen Grad einer Korrelation einer Bewegung des Fahrrades für unterschiedliche Szenarien darstellt, und
- Figur 4a: einen von einer rekursiven Kovarianzmatrix aufgespannten Raum bei einer korrelierten Bewegung des Fahrrades, und
- Figur 4b: einen von einer rekursiven Kovarianzmatrix aufgespannten Raum bei einer nicht korrelierten Bewegung des Fahrrades.

### Ausführungsformen der Erfindung

Figur 1 zeigt ein Ablaufdiagramm eines erfindungsgemäßen Verfahrens 100 zum Bewerten einer Bewegung eines Fahrrades 1. Das Verfahren 100 wird von einer Vorrichtung 2 ausgeführt, welche an dem Fahrrad 1 angeordnet ist. So wird das Verfahren 100 insbesondere von einer elektronischen Steuereinheit ausgeführt, welche an dem Fahrrad 1 angeordnet ist. Die Anordnung der Vorrichtung 2 an dem Fahrrad 1 ist beispielhaft in Figur 2 dargestellt.

Wird das Verfahren 100 angestoßen, so wird zunächst ein erster Schritt 101 ausgeführt. In dem ersten Schritt 101 erfolgt ein Erfassen einer Bewegung des Fahrrades 1 in drei Dimensionen. Um die Bewegung des Fahrrades 1 in drei Dimensionen zu erfassen, ist an dem Fahrrad 1 ein gyroskopischer Sensor angeordnet, beispielsweise ein MEMS-Sensor.

Bei dem Erfassen der Bewegung des Fahrrades in drei Dimensionen in dem ersten Schritt 101 wird die Bewegung des Fahrrades in einem dreidimensionalen Bewegungsvektor *̅x̅*̅ beschrieben. Der dreidimensionale Bewegungsvektor ist dabei durch eine X-Komponente, eine Y-Komponente und eine Z-Komponente definiert. Die X-Komponente beschreibt dabei eine in eine X-Richtung gerichtete und von dem gyroskopischen Sensor erfasste Bewegung des Fahrrades 1. Die Y-Komponente beschreibt dabei eine in eine Y-Richtung gerichtete und von dem gyroskopischen Sensor erfasste Bewegung des Fahrrades 1. Die Z-Komponente beschreibt dabei eine in eine Z-Richtung gerichtete und von dem gyroskopischen Sensor erfasste Bewegung des Fahrrades 1. Die X-Richtung, die Y-Richtung und die Z-Richtung stehen dabei orthogonal zueinander. Die Bewegungen in X-Richtung, Y-Richtung und/oder Z-Richtung können dabei auch Bewegungen um eine X-Achse, um eine Y-Achse und um eine Z-Achse sein. Die Bewegungen sind dabei durch Geschwindigkeiten beschrieben. Der dreidimensionale Bewegungsvektor *̅x̅*̅ wird von dem gyroskopischen Sensor an die Steuereinheit übertragen, durch welche eine weitere Verarbeitung erfolgt.

Wurde die Bewegung des Fahrrades 1 in den drei Dimensionen erfasst, so erfolgt in einem zweite Schritt 102 des Verfahrens ein Berechnen eines Indikators, dessen Wert abhängig davon ist, zu welchem Grad die erfasste Bewegung des Fahrrades 1 eine korrelierte Bewegung ist. Der zweite Schritt 102 ist hier beispielhaft in mehrere Unterschritte 102a bis 102c unterteilt. So wird zunächst ein erster Unterschritt 102a, dann ein zweiter Unterschritt 102b und dann ein dritter Unterschritt 102c ausgeführt.

In dem ersten Unterschritt 102a erfolgt ein Ermitteln eines auf einen Zielwert angepassten Bewegungsvektors aus dem dreidimensionalen Bewegungsvektor *̅x̅*̅. Der Zielwert definiert dabei insbesondere einen Betrag, welchen der dreidimensionale Bewegungsvektor wobei *̅x̅*̅ bevorzugt annehmen soll. Um den auf den Zielwert angepassten Bewegungsvektor *̅v̅*̅ zu ermitteln wird die folgende Formel angewandt: $\vec{v} = \frac{\vec{x}}{\sqrt{1 + \vec{x} ⋅ \frac{\vec{x}}{{b}^{2}}}} ,$

Dabei ist *̅x̅*̅ der dreidimensionale Bewegungsvektor, *̅v̅*̅ der angepasste Bewegungsvektor und b ein konfigurierbarer Wert, welcher den Zielwert definiert.

Wurde der angepasste Bewegungsvektor *̅v̅*̅ ermittelt, so wird der zweite Unterschritt 102b ausgeführt. In diesem Unterschritt 102b erfolgt ein Ermitteln einer rekursiven Kovarianzmatrix basierend auf dem angepassten Bewegungsvektor *̅v̅*̅ und somit indirekt basierend auf dem dreidimensionalen Bewegungsvektor *̅x̅*̅. Die rekursiven Kovarianzmatrix wird bevorzugt basierend auf der folgenden Formel berechnet: ${cov}_{k} = \left(1-a\right) ∗ {cov}_{k - 1} + a ∗ {\vec{v}}_{k} ⊗ {\vec{v}}_{k}$

Dabei ist covₖ die rekursive Kovarianzmatrix für eine k-te Iteration. Der Wert k ist somit ein Index der jeweils ausgeführten Iteration. Dabei wird in jeder Iteration der dreidimensionale Bewegungsvektor und der angepasste Bewegungsvektor neu ermittelt. Dabei wird die rekursive Kovarianzmatrix ferner basierend auf der in einer vorausgegangenen Iteration ermittelten rekursive Kovarianzmatrix ermittelt, weshalb diese als rekursiv bezeichnet ist.

Die rekursiven Kovarianzmatrix wird mit jedem Erfassen der Bewegung des Fahrrades 1 in drei Dimensionen und somit mit jedem dreidimensionalen Bewegungsvektor neu ermittelt. Ein aktuelles Ermitteln der rekursiven Kovarianzmatrix ist dabei die k-te Iteration. Die (k-1)-te Iteration ist eine vorangegangene Iteration. Somit beschreibt covₖ₋₁ die rekursive Kovarianzmatrix für die vorangegangene (k-1)-te Iteration. Der angepasste Bewegungsvektor *v̅ₖ*, für die k-te Iteration, wird aus dem dreidimensionalen Bewegungsvektor *x̅ₖ* der k-ten Iteration berechnet, der der die aktuelle Bewegung des Fahrrades 1 in der k-ten Iteration beschreibt.

Der Wert a ist eine konfigurierbare Filterkonstante. Um basierend aus dem angepassten Bewegungsvektor *v̅ₖ* eine Kovarianzmatrix zu berechnen wird ein dyadisches Produkt des angepassten Bewegungsvektor *v̅ₖ* mit sich selbst gebildet. Das bedeutet, dass der angepasste Bewegungsvektor *v̅ₖ* v*ₖ* mit dem transponierten angepassten Bewegungsvektor *v̅ₖ* multipliziert wird, um eine Matrix zu bilden. Diese Matrix wird mit der konfigurierbaren Filterkonstante a multipliziert und auf die mit 1-a multiplizierte rekursiven Kovarianzmatrix einer vorangegangenen Iteration addiert. Die rekursive Kovarianzmatrix covₖ wird somit basierend auf dem angepassten Bewegungsvektor *v̅ₖ* ermittelt.

In dem dritten Unterschritt 102c wird eine Determinante der rekursiven Kovarianzmatrix errechnet. Es wird somit ein einzelner skalarer Wert ermittelt. Die Determinante wird als Indikator verwendet und zeigt den Grad einer Korrelation der erfassten Bewegung des Fahrrades an.

Durch die rekursiven Kovarianzmatrix wird eine Verteilung von auftretenden Bewegungskomponenten in den unterschiedlichen Dimensionen des angepassten Bewegungsvektors *v̅ₖ* und somit der Bewegung des Fahrrades 1 in einem dreidimensionalen Raum abgebildet. Liegen diese Bewegungen im Wesentlichen in einer gemeinsamen Ebene oder sind entlang einer Achse ausgerichtet, so führt dies zu einem geringeren Wert der Determinante. Zugleich zeigt die Tatsache, dass die Bewegungskomponenten der Bewegung des Fahrrades 1 im Wesentlichen in einer Ebene sind entlang einer Achse ausgerichtet liegen, auch an, dass die Bewegung eine hohe Korrelation aufweist. Wird durch das Fahrrad 1 eine vergleichsweise unkorrelierte Bewegung ausgeführt, so wird durch die Kovarianzmatrix in dem dreidimensionalen Raum eine Kugel oder Ellipsoid aufgespannt. Daraus ergibt sich, dass die Determinante der rekursiven Kovarianzmatrix einen vergleichsweise hohen Wert aufweist. Die Determinante der rekursiven Kovarianzmatrix dient daher als ein Indikator, der anzeigt, in welchem Grad die erfasste Bewegung des Fahrrades 1 eine korrelierte Bewegung ist.

Der von der rekursiven Kovarianzmatrix aufgespannte Raum 41 ist in Figur 4a beispielhaft für eine korrelierte Bewegung des Fahrrades dargestellt. Der aufgespannte Raum 41 könnte als langgestrecktes Ellipsoid oder als Zigarrenform beschrieben werden. Der von der rekursiven Kovarianzmatrix aufgespannte Raum 42 ist in Figur 4b beispielhaft für eine vergleichsweise unkorrelierte Bewegung des Fahrrades dargestellt. Der aufgespannte Raum 42 könnte als breiteres Ellipsoid beschrieben werden. Die Determinante kann als Volumen des jeweils aufgespannten Raum 41, 42 betrachtet werden. Je größer das Raumvolumen ist, desto geringer ist die Korrelation in der Bewegung des Fahrrades.

Die Bewegung ist insbesondere dann eine korrelierte Bewegung, wenn diese eine Bewegung um eine Rotationsachse des Fahrrades 1 ist. Solche Bewegungen um eine Rotationsachse treten insbesondere dann auf, wenn das Fahrrad 1 nicht von der Stelle bewegt wird und lediglich über die beiden Kontaktpunkte der Reifen mit dem Boden gekippt wird. Dies wird hier als ungerichtete Bewegung bezeichnet. Dies tritt beispielsweise dann auf, wenn das Fahrrad 1 geschüttelt oder gekippt wird oder jemand versehentlich gegen das Fahrrad stößt. Die Rotationsachse könnte alternativ auch durch einen Aufhängepunkt des Fahrrades an einem Fahrradständer gegeben sein. Wird das Fahrrad 1 jedoch gerichtet bewegt, also von seinem Standort weg bewegt, so erfolgt die Bewegung nicht ausschließlich um die Rotationsachse sondern es kommt auch zu einem Vorwärts-Rückwärts-Kippen des Fahrrades 1, also zu einer Drehung des Fahrrades 1 um seine Querachse und seine Hochachse. Daraus resultiert wiederum, dass durch die rekursiven Kovarianzmatrix kein längliches Ellipsoid sondern, wegen der zusätzlichen Bewegung um die Querachse und die Hochachse, ein Raum aufgespannt wird. Solche Bewegungen werden beispielsweise bei einem Rollen des Fahrrades 1 oder einem Tragen des Fahrrades 1 verursacht.

Es ist also ersichtlich, dass die ein Schütteln oder Kippen und ein versehentliches Anstoßen des Fahrrades 1 gegenüber einem Rollen, eines Fahrens, eines Anhebens oder eines Tragens des Fahrrades 1 zu unterschiedlichen Werten der Determinante der rekursiven Kovarianzmatrix führen. Es kann somit auch aus der Determinante erkannt werden, welche Bewegung durch das Fahrrad 1 ausgeführt wird. Somit wird es ermöglicht, basierend auf dem berechneten Wert des Indikators zu ermitteln, ob eine Bewegung des Fahrrades erfolgt ist und auch diese Bewegung des Fahrrades 1 einzustufen. Dies erfolgt in einem dritten Schritt 103.

In dem dritten Schritt 103 erfolgt das Ermitteln, ob eine Bewegung des Fahrrades erfolgt ist basierend auf dem berechneten Wert des Indikators. Dabei erfolgt zudem das Einstufen der Bewegung als eine Bewegung von Interesse oder eine Bewegung von geringem Interesse, abhängig von dem berechneten Wert des Indikators, also abhängig von dem berechneten Wert der Determinante der rekursiven Kovarianzmatrix.

Die Bewegung als eine ungerichtete oder erlaubte Bewegung eingestuft, wenn der Indikator einen Grad der Korrelation der Bewegung anzeigt, der größer als ein Schwellenwert ist. Dies ist bei einer Verwendung der Determinante als Indikator dann der Fall, wenn der Indikator kleiner als ein Schwellenwert ist. Die ungerichtete oder erlaubte Bewegung ist eine Bewegung von geringem Interesse, da in diesem Falle keine Aktionen bezüglich eines Diebstahlschutzes notwendig sind. Die Bewegung wird als eine gerichtete oder unerlaubte Bewegung eingestuft, wenn der Indikator einen Grad der Korrelation der Bewegung anzeigt, der kleiner als der Schwellenwert ist. Dies ist bei einer Verwendung der Determinante als Indikator dann der Fall, wenn der Indikator größer als ein Schwellenwert ist. Die gerichtete oder unerlaubte Bewegung ist eine Bewegung von Interesse, da in diesem Falle eine Bewegung des Fahrrades 1 von dessen Standplatz weg erfolgt und somit möglicherweise Aktionen bezüglich eines Diebstahlschutzes notwendig sind.

Es wird darauf hingewiesen, dass ein hoher Wert der Determinante eine geringe Korrelation der Bewegung anzeigt und ein niedriger Wert der Determinante eine hohe Korrelation der Bewegung anzeigt. Wird die Determinante als Indikator genutzt, so zeigt ein hoher Wert des Indikators eine geringe Korrelation der Bewegung an und ein niedriger Wert des Indikators zeigt eine hohe Korrelation der Bewegung an. Der Schwellenwert kann dabei rechnerisch oder durch eine Versuchsanordnung ermittelt werden.

Figur 3 zeigt einen beispielhaften zeitlichen Verlauf eines Werts der Determinante und somit des Indikators für unterschiedliche Szenarien 31 bis 34. Dabei wird in einem ersten Szenario 31 das Fahrrad 1 geschüttelt, in einem zweiten Szenario 32 wird das Fahrrad 1 versehentlich berührt, in einem dritten Szenario 33 wird das Fahrrad 1 rollend bewegt und in einem vierten Szenario 34 wird das Fahrrad 1 getragen.

Es ist ersichtlich, dass insbesondere in der dem vierten Szenario 34 zugehörigen Kurve für den Verlauf der Determinante vergleichsweise hohe Werte gegenüber den anderen Szenarien 31-33 auftreten. Auch ist ersichtlich, dass für das dritte Szenario 33 vergleichsweise höhere Werte auftreten als für das erste und das zweite Szenario 31, 32. Der Schwellenwert könnte somit beispielsweise so gelegt werden, dass dieser zwischen den für das erste und zweite Szenario 31, 32 gezeigten Kurven und den für das dritte und vierte Szenario 33, 34 gezeigten Kurven liegt, wenn dieser mit dem Wert der Determinante verglichen wird. Es ist dabei auch erkenntlich, dass es vorteilhaft ist, wenn der Indikator für einen vordefinierten Zeitraum den Schwellenwert über- bzw. unterschreitet, bevor die Bewegung als erlaubte oder unerlaubte Bewegung eingestuft wird. Somit können einzelne Spitzen in den Kurven nicht zu Fehlentscheidungen führen.

Das Verfahren 100 basiert somit auf einem Algorithmus, durch welchen insbesondere drei axiale Geschwindigkeiten oder Beschleunigungen gemessen werden, welche entweder entlang aufeinander orthogonal stehenden Achsen oder als Winkelbeschleunigung oder Geschwindigkeit um die orthogonal zueinander stehenden Achsen gemessen werden. Dies erfolgt beispielsweise durch den gyroskopischen Sensor, beispielsweise ein MEMS-Gyroskop. Der gyroskopische Sensor wird dabei beispielsweise mit einer typischen Frequenz von 50 Hz abgetastet, wobei jeder Abtastvorgang als Iteration betrachtet werden kann. Die Frequenz von 50 Hz ist dabei lediglich beispielhaft gewählt und es wird darauf hingewiesen, dass insbesondere auch Abtastfrequenzen zwischen 10 bis 1000 Hz vorteilhaft sind. Die von dem gyroskopischen Sensor bereitgestellten Bewegungsdaten oder Sensordaten werden in dem Verfahren 100 kontinuierlich in Echtzeit verarbeitet.

Es wird dem Verfahren 100 die Tatsache zugrunde gelegt, dass jedes Fahrrad 1 zwei Hauptstandpunkte aufweist, über welchen dieses auf dem Boden steht. Jede Bewegung, bei der diese Punkte nicht verändert werden, können als normale Bewegung für ein abgestelltes Fahrrad angesehen werden und somit als erlaubte Bewegung eingestuft werden. Bewegungen, welche auf diese zwei Standpunkte begrenzt sind, definieren somit eine Bewegung um eine Rotationsachse.

Es wird eine rekursiven Kovarianzmatrix errechnet. Daraus wird eine Feature Response ermittelt, indem eine Determinante der berechneten rekursiven Kovarianzmatrix ermittelt wird, welche zu einem Volumen der Kovarianzmatrix korreliert. Mit der Determinante wird erreicht, dass vergleichsweise geringe Werte als Indikator ausgegeben werden, wenn das Fahrrad stationär ist und/oder sich um eine einzelne Rotationsachse dreht. In einem dreidimensionalen Bewegungsraum wird durch eine solche Rotation um eine einzelne Achse, wie dies beispielsweise bei einem Schütteln des Fahrrades auftritt, eine dünne Ellipse aufgespannt. Im Gegensatz dazu wird bei einer unkorrelierten Bewegung, wie beispielsweise bei einem Rollen oder Tragen des Fahrrades 1, ein vergleichsweise hoher Wert durch die Determinante beschrieben. So führt eine unkorrelierte Rotation in dem Bewegungsraum zu einer dreidimensionalen Figur, welche als Kugel beschrieben werden könnte. Daher ist die Determinante weniger empfindlich hinsichtlich eines Schüttelns des Fahrrades als gegenüber eines Fortbewegens des Fahrrades. Dies liegt u.a. auch daran, dass eine Länge der Ellipse deutlich größer sein kann als ein Durchmesser der Kugel in dem Bewegungsraum und dabei dennoch zu einem geringeren Volumen führt.

Nebst obenstehender Offenbarung wird explizit auf die Offenbarung der Figuren 1 bis 4b hingewiesen.

## Patentansprüche

1. Verfahren (100) zum Bewerten einer Bewegung eines Fahrrades (1), umfassend:
- Erfassen (101) einer Bewegung des Fahrrades (1) in drei Dimensionen;
- Berechnen (102) eines Indikators, dessen Wert abhängig davon ist, zu welchem Grad die erfasste Bewegung des Fahrrades (1) eine korrelierte Bewegung ist; und
- Ermitteln (103), ob eine Bewegung von Interesse durch das Fahrrad erfolgt ist, basierend auf dem berechneten Wert des Indikators.

2. Verfahren (100) gemäß Anspruch 1, wobei die Bewegung dann eine korrelierte Bewegung ist, wenn diese eine Bewegung um eine Rotationsachse ist.

3. Verfahren (100) gemäß einem der vorigen Ansprüche, wobei bei dem Ermitteln (103), ob eine Bewegung von Interesse erfolgt ist, basierend auf dem Indikator:
- eine Bewegung von Interesse erkannt wird, wenn der Indikator einen Grad für die Korrelation der Bewegung angibt, der kleiner als ein Schwellenwert ist, und
- eine Bewegung von geringem Interesse erkannt wird, wenn der Indikator einen Grad für die Korrelation der Bewegung angibt, der größer als ein Schwellenwert ist.

4. Verfahren (100) gemäß einem der vorigen Ansprüche, wobei die Bewegung erst dann als Bewegung von Interesse erkannt wird, wenn der von dem Indikator angezeigte Grad für die Korrelation der Bewegung für einen vordefinierten Zeitraum den Schwellenwert unterschreitet.

5. Verfahren (100) gemäß einem der vorigen Ansprüche, wobei bei dem Erfassen (101) der Bewegung des Fahrrades in drei Dimensionen die Bewegung in einem dreidimensionalen Bewegungsvektor beschrieben wird, wobei der dreidimensionale Bewegungsvektor drei angulare Geschwindigkeiten beschreibt.

6. Verfahren (100) gemäß Anspruch 5, wobei das Berechnen (102) des Indikators umfasst:
- Ermitteln (102b) einer rekursiven Kovarianzmatrix basierend auf dem dreidimensionalen Bewegungsvektor,
- Berechnen (102c) einer Determinante der rekursiven Kovarianzmatrix, wobei die Determinante als der Indikator verwendet wird.

7. Verfahren (100) gemäß Anspruch 6, wobei das Berechnen (102) des Indikators ein Ermitteln (102a) eines auf einen Zielwert angepassten Bewegungsvektors aus dem dreidimensionalen Bewegungsvektor umfasst, wobei das Ermitteln (102b) der rekursiven Kovarianzmatrix basierend auf dem angepassten Bewegungsvektor erfolgt.

8. Verfahren (100) gemäß Anspruch 7, wobei der angepasste Bewegungsvektor basierend auf der folgenden Formel aus dem dreidimensionalen Bewegungsvektor berechnet wird: $\vec{v} = \frac{\vec{x}}{\sqrt{1 + \vec{x} ⋅ \frac{\vec{x}}{{b}^{2}}}} ,$
- wobei *̅x̅*̅ der dreidimensionalen Bewegungsvektor ist,
- wobei *̅v̅*̅ der angepasste Bewegungsvektor ist, und
- wobei b ein konfigurierbarer Wert ist, der den Zielwert definiert.

9. Verfahren (100) gemäß Anspruch 8, wobei die rekursive Kovarianzmatrix basierend auf der folgenden Formel berechnet wird: ${cov}_{k} = \left(1-a\right) ∗ {cov}_{k - 1} + a ∗ {\vec{v}}_{k} ⊗ {\vec{v}}_{k}$
- wobei covₖ die rekursive Kovarianzmatrix für eine k-te Iteration ist,
- wobei covₖ₋₁ die rekursive Kovarianzmatrix für eine (k-1)-te Iteration ist,
- wobei *v̅ₖ* der angepasste Bewegungsvektor für die k-te Iteration, und
- wobei a eine konfigurierbare Filterkonstante ist.

10. Vorrichtung (2) zum Bewerten einer Bewegung eines Fahrrades (1), welche dazu eingerichtet ist das Verfahren (100) gemäß einem der vorigen Ansprüche auszuführen.
